# FASCICULE DE BREVET EUROPEEN

(11) **EP 1 794 736 B1**
(45) Date de publication et mention de la délivrance du brevet: **03.11.2010**
(21) Numéro de dépôt: 05790726.3
(22) Date de dépôt: 20.07.2005
(51) Int. Cl.: G09F 21/02

(54) **SUPPORT POUR MOYENS DE COMMUNICATION DESTINE A ETRE PORTE PAR UN INDIVIDU**
HALTERUNG FÜR EIN VON EINER PERSON GETRAGENES KOMMUNIKATIONSMITTEL
SUPPORT FOR COMMUNICATION MEANS WORN BY A PERSON

(30) Priorité: 20.08.2004 FR 0409016
(43) Date de publication de la demande: 13.06.2007
(73) Titulaire: Saliege, Sylvaine, Yvette, Jacqueline, 92150 Suresnes (FR)
(72) Inventeur: Saliege, Sylvaine, Yvette, Jacqueline, 92150 Suresnes (FR)
(74) Mandataire: Colas, Jean-Pierre
(86) Numéro de dépôt international: PCT/FR2005/001862
(87) Numéro de publication internationale: WO 2006/027440

(56) Documents cités:
- WO-A-03/079319
- FR-A- 814 487
- FR-A- 2 535 881
- FR-A- 2 608 823

## Description

La présente invention se rapporte à un support pour moyens de communication destiné à être porté par un individu.

On connaît de la demande internationale WO 03 079 319 un support pour moyens de communication destiné à être porté par un individu, comprenant une partie inférieure destinée à être reliée au tronc d'un individu, et une partie supérieure destinée à maintenir lesdits moyens de communication au-dessus de la tête dudit individu.

Dans ce dispositif de la technique antérieure, la partie inférieure est en fait formée d'un sac à dos relié au tronc de l'individu par des sangles, et la partie supérieure est formée par une tige reliée au sac à dos.

Cette tige est destinée à porter, à son extrémité supérieure, un écran vidéo pouvant afficher des informations destinées à être lues par le public se trouvant au voisinage d'un individu portant ce dispositif.

Bien qu'il constitue une façon originale de communiquer, ce support de la technique antérieure présente l'inconvénient d'être assez instable : la tige au bout de laquelle se trouve l'écran a tendance à se balancer lorsque l'individu porteur se déplace, ce qui est inconfortable pour ce dernier, dangereux pour le public proche, et pour le moins hasardeux pour la sécurité du matériel vidéo.

Le document FR 814 487 est considéré comme l'état de la technique le plus proche, enseigne un support de communication analogue à celui de WO 03 079 319, c'est-à-dire reposant sur les épaules de l'individu par des sangles, et présentant le même inconvénient d'instabilité que le support de WO 03 079 319.

Pour remédier à cet inconvénient d'instabilité, la société japonaise Suntory a mis sur le marché un support concurrent dans lequel la partie inférieure comprend des éléments d'appui sur les épaules, sur le dos, et sur la poitrine de l'individu, ces éléments étant rigidement liés entre eux et couplés à un sac à dos, et la partie supérieure comprend un casque rigidement lié à ladite partie inférieure.

Le casque est destiné à être posé sur la tête de l'individu porteur, et à supporter les moyens de communication.

Du fait qu'il s'appuie de manière rigide à la fois sur le tronc et sur la tête de l'individu porteur, ce support de la technique antérieure présente une grande stabilité.

Toutefois, ce support a pour inconvénient de bloquer la tête de l'individu porteur par rapport à son tronc, ce constitue une forte contrainte physique pour cet individu et est peu esthétique pour le public ciblé.

La présente invention a notamment pour but de fournir un support de communication qui, tout en présentant une grande stabilité, conserve la liberté de mouvement de l'individu porteur, et lui offre par là même un grand confort physique.

On atteint ce but de l'invention avec un support pour moyens de communication destiné à être porté par un individu selon la revendication 1, comprenant :
- une partie inférieure destinée à être reliée au tronc dudit individu, comprenant des éléments d'appui sur les épaules, sur le dos, et sur la poitrine dudit individu, ces éléments étant rigidement liés entre eux, et conformés pour assurer l'auto-stabilité de ladite partie inférieure sur ledit tronc, et
- une partie supérieure destinée à maintenir lesdits moyens de communication au-dessus de la tête dudit individu, cette partie supérieure étant liée rigidement à ladite partie inférieure, et conformée pour autoriser le libre mouvement de ladite tête.

Grâce à ces caractéristiques, on obtient un support de communication présentant la stabilité requise et conservant la liberté de mouvement de l'individu porteur.

Ainsi, contrairement à ce que pouvait laisser penser la technique antérieure, on peut obtenir un support suffisamment stable sans qu'il soit nécessaire de recourir à des moyens d'appui annexes tels qu'une partie d'appui sur la tête de l'individu porteur.

Suivant une caractéristique optionnelle du support selon l'invention, ladite partie supérieure comprend deux branches définissant un Y inversé, reliées respectivement auxdits éléments d'appui sur les épaules et se rejoignant dans une région où elles sont aptes à porter lesdits moyens de communication.

Cette forme en Y inversé de la partie supérieure du support selon l'invention offre un bon compromis stabilité du support / liberté de mouvement de l'individu porteur.

Suivant une autre caractéristique optionnelle du support selon l'invention, lesdites branches présentent un profil en C, dont la concavité est orientée vers l'avant.

Cette configuration particulière de la partie supérieure du support selon l'invention permet de libérer complètement la zone située autour de la tête de l'individu porteur, et d'augmenter ainsi la liberté de mouvement de cet individu, et de rendre le support selon l'invention tout à la fois ergonomique et confortable.

Suivant une autre caractéristique du support selon l'invention lesdits éléments d'appui comprennent deux épaulières, un montant dorsal relié auxdites épaulières par l'intermédiaire d'une traverse dorsale, et deux montants pectoraux reliés auxdites épaulières par l'intermédiaire d'une traverse pectorale, l'ensemble de ces éléments présentant une forme ergonomique.

Cette configuration particulière des éléments d'appui assure une solidité et une stabilité toutes particulières de la partie inférieure du support selon l'invention.

Suivant d'autres caractéristiques optionnelles du support selon l'invention :
- lesdits montants pectoraux forment un triangle avec ladite traverse pectorale,
- lesdites parties inférieure et supérieure sont fabriquées d'un seul bloc,
- lesdites parties inférieure et supérieure forment deux blocs distincts fixés l'un à l'autre,
- ladite partie inférieure est formée, à base d'une structure en aluminium enrobée de polyuréthane souple,
- ladite partie supérieure est formée à base d'un matériau composite tel qu'un mélange de polyester et de fibres de verre,
- ledit support comprend des tiges de renfort interposées entre lesdites parties inférieure et supérieure.

La présente invention concerne également un dispositif de communication, remarquable en ce qu'il comprend un support conforme à ce qui précède et, fixé sur la partie supérieure de ce support, des moyens d'affichage d'informations.

Suivant d'autres caractéristiques optionnelles de ce dispositif selon l'invention :
- lesdits moyens d'affichage d'informations comprennent un écran vidéo plat, et des moyens pour engendrer des images sur cet écran plat,
- lesdits moyens pour engendrer des images sont intégrés audit écran plat,
- lesdits moyens pour engendrer des images sont distincts dudit écran plat,
- lesdits moyens pour engendrer des images sont choisis dans le groupe comprenant les lecteurs de CD-ROM, les lecteurs de DVD, les lecteurs MPEG4, les consoles de jeux et les ordinateurs,
- ledit dispositif comprend en outre des moyens pour diffuser du son accompagnant lesdites images,
- ledit dispositif comprend des moyens pour commander à distance le fonctionnement desdits moyens pour engendrer des images.

D'autres caractéristiques et avantages de la présente invention apparaîtront à la lecture de la description qui va suivre et à l'examen du dessin annexé dans lequel
- les figures 1 à 3 sont des vues respectivement de face, de profil et en perspective d'un mode de réalisation du support selon l'invention,
- la figure 4 est une vue en perspective d'un dispositif comprenant une variante du support selon l'invention, et
- les figures 5 à 8 sont des vues respectivement de face, de profil, de derrière et en perspective d'un individu portant un dispositif comprenant un support conforme aux figures 1 à 3.

Dans ce qui suit, on parlera de devant, de profil, d'inférieur et de supérieur.

Ces termes doivent s'entendre par rapport à la position qu'est destiné à prendre le support selon l'invention lorsqu'il est porté par un individu, tel que cela est représenté sur les figures 5 à 8.

On se reporte à présent aux figures 1 à 3, sur lesquelles on voit que le support selon l'invention comprend une partie inférieure 1 et une partie supérieure 3 pouvant être fabriquées d'un seul bloc, ou en deux blocs fixés entre eux.

La partie inférieure 1 comprend deux épaulières 5a et 5b, un montant dorsal 7 relié à ces épaulières par l'intermédiaire d'une traverse dorsale 9 et deux montants pectoraux 11a, 11b reliés à ces épaulières par l'intermédiaire d'une traverse pectorale 13.

De préférence, comme cela est visible notamment sur les figures 1 et 3, les deux montants pectoraux 11a et 11b forment un triangle avec la traverse pectorale 13.

La partie supérieure du support selon l'invention comprend deux branches 15a, 15b fixées respectivement sur les épaulières 5a, 5b et se rejoignant dans une région 17 où elles portent des moyens de fixation (non représentés) de moyens de communication.

Ces moyens de fixation peuvent être de toute nature et comprendre notamment un système du type à tenon et mortaise, à vis filetée, à clipsage, etc.

De préférence, comme cela est visible notamment sur les figures 2 et 6, la partie 17 est légèrement inclinée vers l'avant, d'un angle pouvant typiquement être de l'ordre de 15°.

Comme on peut donc le comprendre, les deux branches 15a et 15b de la partie supérieure 3 forment en quelque sorte, en vue de face, un Y inversé.

De préférence, comme cela est visible notamment sur la figure 2, ces deux branches présentent un profil en C dont la concavité est orientée vers l'avant, c'est-à-dire en l'occurrence vers la droite de la feuille du dessin annexé.

La partie inférieure 1 peut être formée à base d'une structure en aluminium enrobée de polyuréthane souple, et la partie supérieure peut être formée à base d'un matériau composite tel qu'un mélange de polyester et de fibres de verre.

La variante de la figure 4 se distingue du mode de réalisation des figures 1 à 3 en ceci qu'elle comprend des tiges de renfort 18a, 18b interposées entre les parties inférieure 1 et supérieure 3.

Ces tiges de renfort peuvent être formées dans un alliage métallique léger, à base d'aluminium par exemple.

On notera en outre que sur cette figure 4, le support selon l'invention a été représenté en situation opérationnelle, c'est-à-dire dans une situation où il supporte dans la région 17 des moyens de communication tel qu'un écran vidéo plat 19.

A titre d'exemple, cet écran plat peut être un écran LCD tel que l'écran commercialisé sous la référence LC-15L1E par la société SHARP, complètement autonome, fonctionnant sans fil et alimenté par batteries intégrées à l'écran.

Le mode d'utilisation et les avantages du support selon l'invention résultent directement de la description qui précède.

Lorsqu'on souhaite diffuser un message à un certain public on prépare les moyens de communication 19 (écrans LCD ou autres panneaux d'affichage) de manière qu'ils affichent le message concerné.

Lorsque les moyens de communication 19 consistent en un écran vidéo, l'affichage du message peut être effectué au moyen d'un lecteur de support numérique tel qu'un lecteur de CD-ROM, un lecteur de DVD, un lecteur MPEG4, une console de jeu ou bien encore un ordinateur, qui peuvent être soit intégrés à l'écran 19, soit distincts de cet écran et reliés à ce dernier par des moyens de connectique appropriés.

On peut bien entendu envisager que le message diffusé soit à fois visuel et sonore, auquel cas on choisira des moyens de communication 19 comprenant également des moyens audio.

On peut en outre envisager de fixer, soit directement sur les moyens 19, soit sur la partie 17, des moyens de diffusion de fragrances (du type « boîtier olfactif »).

Une fois effectuée la préparation des moyens de communication 19, on place le dispositif comprenant ces moyens de communication et le support selon l'invention sur un individu porteur 21.

Ce faisant, les épaulières 5a, 5b viennent se poser sur les épaules 23a, 23b de l'individu 21, le montant dorsal 7 vient se plaquer contre le dos 25 de cet individu, sensiblement jusqu'à son bassin, et les montants pectoraux 11a, 11b viennent se plaquer contre la poitrine 27 de cet individu.

Ce plaquage du montant dorsal 7 et des montants pectoraux 11a, 11b contre le tronc de l'individu assure l'auto-stabilité du support selon l'invention : aucun moyen annexe tel qu'une partie d'appui sur la tête n'est nécessaire pour atteindre la stabilité requise.

Ceci permet donc d'obtenir une structure à la fois légère, peu encombrante (notamment pour les déplacements dans la foule), très esthétique, et conservant la liberté de mouvement de l'individu porteur.

Ce faisant, les moyens de communication 19 se trouvent placés au-dessus de la tête 29 de cet individu.

Ces moyens de communication 19 peuvent de la sorte être très clairement vus et éventuellement entendus par un public ciblé au sein duquel se déplace l'individu 21.

On notera que la forme en Y inversé de la partie supérieure 3 du support selon l'invention offre un bon compromis stabilité du support / liberté de mouvement de l'individu porteur.

On notera également que le profil en C des branches 15a, 15b de la partie supérieure 3 permet de libérer complètement la zone située autour de la tête 29 de l'individu 21, et d'augmenter ainsi la liberté de mouvement de cet individu, et de rendre le support selon l'invention tout à la fois ergonomique et confortable.

On notera également que l'inclinaison de la partie 17 permet d'orienter convenablement les moyens de communication 19 vers le public ciblé.

Bien entendu la présente invention n'est pas limitée aux exemples représentés ci-dessus, fournis à titre illustratif et nullement limitatif.

## Revendications

1. Support pour moyens de communication (19) destiné à être porté par un individu (21), comprenant :
- une partie inférieure (1) destinée à être reliée au tronc dudit individu (21), comprenant des éléments d'appui (5a, 5b, 7, 11a, 11b) sur les épaules (23a, 23b), sur le des (25), et sur la poitrine (27) dudit individu (21), ces éléments étant rigidement liés entre eux, et conformés pour assurer l'auto-stabilité de ladite partie inférieure (1) sur ledit tronc (21), et
- une partie supérieure (3) destinée à maintenir lesdits moyens de communication (19) au-dessus de la tête (29) dudit individu (21), cette partie supérieure (3) étant liée rigidement à ladite partie inférieure (1), et conformée pour autoriser le libre mouvement de ladite tête (29),
**caracterisé en ce que** lesdits éléments d'appui comprennent deux épaulières (5a, 5b), un montant dorsal (7) relié auxdites épaulières (5a, 5b) par l'intermédiaire d'une traverse dorsale (9), et deux montants pectoraux (11a, 11b) reliés auxdites épaulières (5a, 5b), l'ensemble de ces éléments présentant une forme ergonomique.

2. Support selon la revendication 1, dans lequel ladite partie supérieure (3) comprend deux branches (15a, 15b) définissant un Y inversé, reliées respectivement auxdits élément d'appui (5a, 5b) sur les épaules (23a, 23b) et se rejoignant dans une région (17) où elles sont aptes à porter lesdits moyens de communication (19).

3. Support selon l'une des revendications 1 ou 2, dans lequel lesdites branches (5a, 5b) présentent un profil en C, dont la concavité est orientée vers l'avant.

4. Support selon l'une quelconque des revendications précédentes, dans lequel que les deux montants pectoraux (11a, 11b) sont reliés auxdites épaulières (5a, 5b) par l'intermédiaire d'une traverse pectorale (13).

5. Support selon la revendication 4, dans lequel lesdits montants pectoraux (11a, 11b) forment un triangle avec ladite traverse pectorale (13).

6. Support selon l'une quelconque des revendications précédentes, dans lequel lesdites parties inférieure (1) et supérieure (3) sont fabriquées d'un seul bloc.

7. Support selon l'une quelconque des revendications précédentes, dans lequel lesdites parties inférieure (1) et supérieure (3) forment deux blocs distincts fixés l'un a l'autre.

8. Support selon l'une quelconque des revendications précédentes, dans lequel ladite partie inférieure (1) est formée à base d'une structure en aluminium enrobée ce polyuréthane souple.

9. Support selon l'une quelconque des revendications précédentes, dans lequel ladite partie supérieure (3) est formée à base d'un matériau composite tel qu'un mélange de polyester et de fibres de verre.

10. Support selon l'une quelconque des revendications précédentes, comprenant des tiges de renfort (20a, 20b) interposées entre lesdites parties inférieure (1) et supérieure (3).

11. Dispositif de communication, comprenant un support conforme à l'une quelconque des revendications précédentes et, fixé sur la partie supérieure (17) de ce support, des moyens d'affichage d'informations (19).

12. Dispositif selon la revendication 11, dans lequel lesdits moyens d'affichage d'informations (19) comprennent un écran vidéo plat, et des moyens pour engendrer des images sur cet écran plat.

13. Dispositif selon la revendication 12, dans lequel lesdits moyens pour engendrer des images sont intégrés audit écran plat (19).

14. Dispositif selon la revendication 12, dans lequel lesdits moyens pour engendrer des images sont distincts dudit écran plat (19).

15. Dispositif selon l'une des revendications 13 ou 14, dans lequel lesdits moyens pour engendrer des images sont choisis dans le groupe comprenant les lecteurs de CD-ROM, les lecteurs de DVD, les lecteurs MPEG4, les consoles de jeux et les ordinateurs.

16. Dispositif selon l'une quelconque des revendications 12 à 15, comprenant en outre ces moyens pour diffuser du son accompagnant lesdites images.

17. Dispositif selon l'une quelconque des revendications 12 à 16, comprenant des moyens pour commander à distance le fonctionnement desdits moyens pour engendrer des image.

## Claims

1. Support for a communication means (19) adapted to be worn by a person (21), comprising:
- a lower part (1) adapted to be connected to the trunk of the person (21), comprising support elements (5a, 5b, 7, 11a, 11b) on the shoulders (23a, 23b), the back (25) and the chest (27) of the said person (21), these elements being rigidly connected to one another and formed to ensure automatic stability of the lower part (1) on the said trunk (21), and
- an upper part (3) adapted to maintain the said communication means (19) above the head (29) of the said person (21), this upper part (3) being rigidly connected to the said lower part (1) and formed to allow free movement of the head (29),
**characterised in that** the said support elements comprise two shoulder pieces (5a, 5b), a dorsal upright (7) connected to the said shoulder pieces (5a, 5b) by means of a dorsal cross bar (9), and two chest uprights (11a, 11b) connected to the said shoulder pieces (5a, 5b), the assembly of these elements having an ergonomic form.

2. Support according to claim 1, in which the said upper part (3) comprises two branches (15a, 15b) defining an inverted Y, connected respectively to the said support elements (5a, 5b) on the shoulders (23a, 23b) and meeting in a region (17) where they are adapted to carry the said communication means (19).

3. Support according to one of claims 1 or 2, in which the said branches (5a, 5b) have a C-shaped profile, whose concavity is directed towards the front.

4. Support according to any one of the preceding claims, in which the two chest uprights (11a, 11b) are connected to the said shoulder pieces (5a, 5b) by means of a chest cross bar (13).

5. Support according to claim 4, in which the said chest uprights (11a, 11b) form a triangle with the said chest cross bar (13).

6. Support according to any one of the preceding claims, in which the said lower and upper parts (1, 3) are made as a single part.

7. Support according to any one of the preceding claims, in which the said lower and upper parts (1, 3) are formed as two separate parts fixed together.

8. Support according to any one of the preceding claims, in which the said lower part (1) is formed as a base structure of aluminium covered with flexible polyurethane.

9. Support according to any one of the preceding claims, in which the said upper part (3) is formed as a base of composite material such as a mixture of polyester and glass fibre.

10. Support according to any one of the preceding claims, comprising reinforcing rods (20a, 20b) interposed between the said lower and upper parts (1, 3).

11. Communication device, comprising a support according to any one of the preceding claims and, fixed on the upper part (17) of the support, means for displaying information (19).

12. Device according to claim 11, in which the said means for displaying information (19) comprises a flat video screen and means for generating images on this flat screen.

13. Device according to claim 12, in which the said means for generating images is integrated into the flat screen (19).

14. Device according to claim 12, in which the said means for generating images is separate from the said flat screen (19).

15. Device according to one of claims 13 or 14, in which the said means for generating images is chosen from the group comprising CD-ROM readers, DVD readers, MPEG4 readers, games consoles and computers.

16. Device according to any one of claims 12-15, comprising in addition means for broadcasting sound to accompany the images.

17. Device according to any one of claims 12-16, comprising remote control means for controlling the said means for generating images.

## Patentansprüche

1. Träger für Kommunikationsmittel (19), der dazu bestimmt ist, von einer Person (21) getragen zu werden, mit:
- einem unteren Teil (1), der dazu bestimmt ist, mit dem Oberkörper der Person (21) verbunden zu werden, der Elemente (5a, 5b, 7, 11a, 11b) zum Aufliegen auf den Schultern (23a, 23b), auf dem Rücken (25) und auf der Brust (27) der Person (21) aufweist, wobei diese Elemente untereinander starr verbunden und ausgebildet sind, um die Eigenstabilität des unteren Teils (1) auf dem Oberkörper (21) sicherzustellen, und
- einem oberen Teil (3), der dazu bestimmt ist, die Kommunikationsmittel (19) oberhalb des Kopfes (29) der Person (21) zu halten, wobei dieser obere Teil (3) starr mit dem unteren Teil (1) verbunden und ausgebildet ist, um die freie Bewegung des Kopfes (29) zu erlauben,
**dadurch gekennzeichnet, dass** die Auflageelemente zwei Schulterteile (5a, 5b), eine Rückenstrebe (7), die mit den Schulterteilen (5a, 5b) über eine Rückenquerleiste (9) verbunden ist, und zwei Bruststreben (11a, 11b), die mit den Schulterteilen (5a, 5b) verbunden sind, aufweist, wobei alle diese Elemente eine ergonomische Form aufweisen.

2. Träger nach Anspruch 1, bei dem der obere Teil (3) zwei Schenkel (15a, 15b), die ein umgekehrtes Y definieren, aufweist, die jeweils mit den Auflageelementen (5a, 5b) auf den Schultern (23a, 23b) verbunden sind und in einem Bereich (17) aufeinander treffen, wo sie die Kommunikationsmittel (19) tragen können.

3. Träger nach einem der Ansprüche 1 oder 2, bei dem die Schenkel (5a, 5b) ein C-Profil aufweisen, dessen Konkavität nach vorn gerichtet ist.

4. Träger nach einem der vorhergehenden Ansprüche, bei dem die Auflageelemente zwei Schulterteile (5a, 5b), eine Rückenstrebe (7), die mit den Schulterteilen (125a, 5b) über eine Rückenquerleiste (9) verbunden ist, aufweist, und zwei Bruststreben (11a, 11b) sind mit den Schulterteilen (5a, 5b) über eine Brustleiste (13) verbunden, wobei die Einheit dieser Elemente eine ergonomische Form aufweist.

5. Träger nach Anspruch 4, bei dem die Bruststreben (11a, 11b) ein Dreieck mit der Brustquerleiste (13) bilden.

6. Träger nach einem der vorhergehenden Ansprüche, bei dem der untere Teil (1) und der obere Teil (3) aus einem einzigen Block hergestellt sind.

7. Träger nach einem der vorhergehenden Ansprüche, bei dem der untere Teil (1) und der obere Teil (3) zwei getrennte Blöcke, die aneinander befestigt sind, bilden.

8. Träger nach einem der vorhergehenden Ansprüche, bei dem der untere Teil (1) auf der Basis einer Struktur aus Aluminium, das mit biegsamem Polyurethan beschichtet ist, gebildet ist.

9. Träger nach einem der vorhergehenden Ansprüche, bei dem der obere Teil (3) auf der Basis eines Verbundwerkstoffs, wie zum Beispiel ein Gemisch aus Polyester und Glasfaser, gebildet ist.

10. Träger nach einem der vorhergehenden Ansprüche, der Verstärkungsschäfte (20a, 20b) aufweist, die zwischen dem unteren Teil (1) und dem oberen Teil (3) eingefügt sind.

11. Kommunikationsvorrichtung, die einen Träger nach einem der vorhergehenden Ansprüche aufweist, und, auf dem oberen Teil (17) dieses Trägers befestigt, Informationsanzeigemittel (19).

12. Vorrichtung nach Anspruch 11, bei der die Informationsanzeigemittel (19) einen flachen Videobildschirm und Mittel zum Erzeugen von Bildern auf diesem Flachbildschirm aufweisen.

13. Vorrichtung nach Anspruch 12, bei der die Mittel zum Erzeugen der Bilder in den Flachbildschirm (19) eingebaut sind.

14. Vorrichtung nach Anspruch 12, bei der die Mittel zum Erzeugen der Bilder von dem Flachbildschirm (19) getrennt sind.

15. Vorrichtung nach einem der Ansprüche 13 oder 14, bei der die Mittel zum Erzeugen der Bilder aus der Gruppe ausgewählt sind, die die CD-ROM-Laufwerke, die DVD-Player, die MPEG4-Player, die Spielkonsolen und die Computer umfasst.

16. Vorrichtung nach einem der Ansprüche 12 bis 15, die ferner Mittel zum Wiedergeben von Ton, der die Bilder begleitet, aufweist.

17. Vorrichtung nach einem der Ansprüche 12 bis 16, die Mittel zum Fernsteuern des Betriebs der Mittel zum Erzeugen von Bildern aufweist.
